# EUROPÄISCHE PATENTSCHRIFT

(11) **EP 0 050 682 B1**
(45) Veröffentlichungstag und Bekanntmachung des Hinweises auf die Patenterteilung: **20.08.1986**
(21) Anmeldenummer: 80106581.4
(22) Anmeldetag: 27.10.1980
(51) Int. Cl.: H05B 7/101

(54) **Elektrode für Lichtbogenöfen**
Electrode for arc furnaces
Electrode pour fours à arc

(43) Veröffentlichungstag der Anmeldung: 05.05.1982
(73) Patentinhaber: Arc Technologies Systems, Ltd., Georgetown Grand Cayman (KY)
(72) Erfinder: Bauer, Hanns Georg, Dr., Dipl.-Ing., D-5810 Witten-Bommern (DE); Zöllner, Dieter H., Dr., Dipl.-Chem., D-8501 Schwaig b. Nürnberg (DE); Otto, Josef, Dr., Dipl.-Ing., D-5802 Wetter 4 (DE); Mühlenbeck, Josef, 5802 Wetter 4 (DE); Rittmann, Friedrich, 8501 Rückersdorf bei Nürnberg (DE); Conradty, Claudio, Dipl.-Ing., D-8505 Röthenbach a.d. Pegnitz (DE); Lauterbach-Dammler, Inge, Dr., Dipl.-Chem., D-8500 Nürnberg (DE); Sonke, Horst, Ing. grad, D-8566 Leinburg (DE)
(74) Vertreter: Kügele, Bernhard (AT)

## Beschreibung

Die Erfindung betrifft eine Elektrode für Lichtbogenöfen aus einem oberen Abschnitt aus Metall und einem ersetzbaren unteren Abschnitt aus sich verbrauchendem bzw. langsam sich verbrauchendem Material, die eine im wesentlichen zylindrische Form aufweisen und durch einen Schraubnippel oder dergleichen miteinander verbunden sind, wobei der obere Abschnitt eine Flüssigkeits-Kühleinrichtung mit einem Vorlaufkanal und einem Rücklaufkanal aufweist und der obere Abschnitt zumindest in dessem unteren Bereich von einer hochtemperaturfesten, schützenden Beschichtung umgeben ist.

Derartige Elektroden sind bereits aus der DE-A-27 25 537 bekannt. Bei den dort beschriebenen Elektroden ist der Metallschaft, der das Kühlsystem enthält, durch eine aussenliegende hochtemperaturbeständige Masse überzogen. Hierbei handelt es sich offensichtlich um eine kontinuierliche Beschichtung, zu deren Haftungsverbesserung Haken im Metallschaft eingezogen sind.

Ähnliche Elektroden sind auch aus der GB-B-1 223 162 bekannt, bei denen der gesamte Metallschaft mit einer schützenden keramischen Beschichtung beaufschlagt ist. Nach dieser Lösung wird darauf geachtet, dass die keramische Beschichtung in möglichst geringer Stärke vorliegt, und auch in den Metallschaft selbst zur Isolierung der dort laufenden Rohre zu erheblichem Anteil eindringt. Diese Rohre stellen gleichzeitig die Kühlwasserführung als auch die elektrische Verbindung zu dem Verbrauchselektrodenteil aus Graphit dar.

Aus der US-A-4 145 564 ist eine Elektrode bekannt, welche einen oberen Schaft aufweist, der aus einem Kupferrohr besteht, welches von Feuerfestringen umgeben ist. Zwischen diesen Feuerfestringen sind Kupferscheiben angeordnet, welche mit dem Kupferrohr verbunden sind, wodurch sie die Feuerfestringe in Position halten. Die Kupferscheiben haben ferner die Aufgabe, das Elektrodenpotential an die Aussenfläche des oberen Schafts zu führen. Bei eventueller Verletzung eines dieser Feuerfestringe muss der gesamte obere Schaft repariert werden.

Schliesslich ist in EP-A-12573 eine Elektrode beschrieben, bei der der seitlich aussenliegende metallische Kontakt des Metallschaftes gegenüber dem innenliegenden metallischen Kühlungssystem isolierend gelagert ist. Im unteren Teil des metallischen Kühlungsschaftes ist dann wiederum eine mit Haken gesicherte keramische Beschichtung vorgesehen, die sich bis auf etwa die Höhe der Schraubnippelverbindung erstreckt.

Elektroden für Lichtbogenöfen sind starker Beanspruchung ausgesetzt. Diese erklärt sich aus den hohen Arbeitstemperaturen, z. B. bei der Elektrostahlherstellung, bei der solche Elektroden am häufigsten eingesetzt werden. Durch den Lichtbogen, der nur im Idealfall an der unteren Elektrodenspitze in die Schmelze führt, ergeben sich auch Verluste durch Seitenoxidation. schliesslich besteht die Gefahr der Wanderung oder der seitlichen Ansetzung des Lichtbogens, die im Störungsfall auch oberhalb des Verbrauchsteiles erfolgen kann und zu Kurzschlüssen führt.

Darüber hinaus sind die Elektroden unterschiedlichen Temperaturen im Vorlauf und Rücklauf des . Kühlmittels sowie im Bereich des Verbrauchsteiles gegenüber der Stromzuführungs- und Kühlungseinheit unterworfen. Eine besonders gefährdete Stelle stellt hierbei der Bereich des Schraubnippels dar. Beim Einfahren der Elektroden, durch Siedeverzüge und in die Schmelze einrutschende Schrotteile, ergeben sich zusätzlich erhebliche mechanische Belastungen.

Aufgrund der hohen Beanspruchung der Elektroden bedürfen diese der ständigen Verbesserung. Dementsprechend liegt der Erfindung die Aufgabe zugrunde, Elektroden hoher Arbeitssicherheit mit geringem Strom- und Spannungsabfall in der Zuführung zu schaffen, die möglichst wenig störungsanfällig, aber auch herstellungs-und reparaturfreundlich sind. Die Elektroden sollen insbesondere im Falle der unerwünschten Verschiebung des Lichtbogens, selbst im Falle von Teilbeschädigungen eine Weiterführung des Elektrodenvorgangs in gegenüber herkömmlichen Elektroden verbesserter Weise gestatten.

Diese Aufgabe wird durch eine Elektrode der eingangs genannten Art gelöst, die dadurch gekennzeichnet ist, dass die schützende Beschichtung aus einem Formteil gebildet ist, das den oberen Abschnitt lose umschliesst und entlang dieses oberen Abschnitts axial gleitbar angeordnet -ist.

Das hochtemperaturfeste, isolierende Formteil kann ein Einzelrohr darstellen. Es kann aber auch mit Vorteil eine Serie von Rohrabschnitten, Segmenten, Halbschalen oder dergleichen umfassen, die den unteren Bereich des oberen Abschnitts der Elektrode bis in den Bereich des Schraubnippels, gegebenenfalls darüber hinaus, umgeben. Das Material des isolierenden Formteils kann z. B. aus hochtemperaturfester Keramik bestehen, aber auch z. B. Graphit darstellen, das mit einem Coating beaufschlagt ist. Derartige isolierende, hochtemperaturfeste keramische oder andere Materialien sind bekannt.

Durch den Einsatz eines lösbar aufgesetzten Formteils, insbesondere in Form einer Serie von Rohrabschnitten, Segmenten oder Halbschalen wird eine Reihe von Vorteilen, auf die noch einzugehen ist, erzielt.

Nach einer bevorzugten Ausführungsart der erfindungsgemässen Elektrode ist das .isolierende Formteil zwischen einem unteren Teilbereich des oberen Abschnitts aus Metall und dem unteren, sich verbrauchenden Abschnitt derart angeordnet, dass die in Richtung der Elektrodenachse laufenden Aussenkanten des Formteils und die des äusseren Bereichs des oberen Abschnitts aus Metall im wesentlichen zueinander bündig sind.

Bei der erfindungsgemässen Elektrode bestehen keine Einschränkungen im Hinblick auf das Gegenlager, auf dem das Formteil getragen ist. Es kann dies ein ebenfalls aus hochtemperaturbeanspruchbarem, isolierenden Material bestehendes Gegenstück, der Schraubnippel selbst, gegebenenfalls sogar ein Teil des Verbrauchsteiles selbst oder eine Kombination hiervon darstellen. Im allgemeinen wird jedoch das isolierende Formteil nicht allein auf dem Verbrauchsteil aufsitzen, sondern zumindest teilweise durch ein nicht-« verbrauchbares •, hitzebeständiges, isolierendes Material getragen sein.

Die Lage des Formteiles kann naturgemäss bei der Herstellung der Elektrode in geeigneter Form gesteuert werden. In einer bevorzugten Form der erfindungsgemässen Elektrode kann das isolierende Formteil aber auch während des Betriebes der Elektrode, ohne dass die Elektrode aus dem Ofen geführt werden muss, durch in dem oberen Abschnitt vorgesehene Bohrungen mittels Stiften, Gewindeschrauben etc., auf das Gegenlager, z. B. durch die zusätzliche Vorsehung von Federn, gedrückt werden. Unabhängig von der Vorsehung von Bohrungen, Gewindeschrauben oder dergleichen, kann es aber auch vorteilhaft sein, das isolierende Formteil derart gleitend oder lose gegenüber dem Metallschaft aufzusetzen, dass bei Ausfall eines Teilsegmentes oder Abbruch des Einzelrohres, z. B. durch mechanische Beschädigung, die verbleibenden intakten Teilsegmente oder das Einzelrohr selbst nachzurutschen vermögen, bzw. in Richtung der Elektrodenlängsachse beweglich sind.

Eine bevorzugte Ausführungsform der erfindungsgemässen Elektrode ist darauf gerichtet, dass zwischen dem isolierenden, hochtemperaturfesten Formteil und dem innenliegenden Teil des Metallschaftes eine elektrisch leitende, hochtemperaturbeständige Zwischenschicht eingebracht ist. Analog zu dem aussenliegenden, isolierenden Formteil kann die elektrisch leitende Zwischenschicht ebenfalls ein Einzelrohr, aber auch eine Serie von Rohrabschnitten, Segmenten, Halbschalen oder dergl. darstellen. Anstelle von vorgeformten Formteilen kann jedoch auch elektrisch leitender, hochtemperaturfester Filz oder Gewebe als solche Zwischenschicht Anwendung finden. Für manche Anwendungszwecke der erfindungsgemässen Elektrode kann auch die elektrisch leitende Zwischenschicht aus einer Kombination einer Reihe von z. B. Rohrabschnitten mit hochtemperaturfestem Filz bzw. Gewebe bestehen. Der Einsatz von hochtemperaturfestem leitenden Filz bzw. Fasern, Vliesen oder Geweben ist insbesondere bei solchen Anwendungszwecken bevorzugt, wo die Elektrode im Betrieb mechanischen Erschütterungen oder Vibrationen ausgesetzt ist. Durch die Einbringung der Filze etc. können die aussenliegenden isolierenden Teile elastisch abgefangen werden, was zur zusätzlichen Stabilisierung der Elektrode beiträgt.

Soweit es auf eine extreme Sicherheitsauslegung der Elektrode ankommt, ist es noch zusätzlich möglich, den innenliegenden Metallschaft, der durch die elektrisch isolierende und die elektrisch leitende Beschichtung geschützt ist, zusätzlich mit einer hochbeanspruchbaren, leitenden dünnen Beschichtung zu beaufschlagen. Dies kann beispielsweise ein Keramik-Coating darstellen.

Die elektrisch leitende Zwischenschicht kann beispielsweise aus leitender Keramik, Graphit, keramischen, mineralischen oder Kohlenstoffasern, Geweben oder Filzen oder einer Kombination hiervor bestehen.

Je nach Anwendungszweck der Elektrode ist es möglich, sowohl das isolierende Formteil als auch die leitende Zwischenschicht auf Halterungen aufzusetzen, die vorzugsweise am Metall der inneren Kühlungseinheit angefügt sein können. Dies wird aber primär bei solchen Anwendungen der Elektroden in Betracht gezogen, wo es auf die freie Beweglichkeit bzw. das « Nachrücken intakter (isolierender bzw. elektrisch leitender) Einzelsegmente im Falle der Beschädigung eines unterliegenden Segmentes nicht ankommt.

Im Rahmen der Erfindung ist es auch möglich, dass das isolierende Formteil nicht den gesamten Bereich des zu schützenden Metallschaftes umfasst, wobei in einer Zone, wo mit geringerer Beanspruchung gerechnet werden kann, anstelle des weitergeführten Formteils eine isolierende, hochfeuerfeste Spritzmasse, die mit Haltestücken verankert ist, zum Einsatz kommt. Derartige isolierende Spritzmassen sind an sich bekannt, die mit Haltestücken, die z. B. angelötet werden, befestigt werden können.

Durch die erfindungsgemässen Elektroden wird eine Reihe von Vorteilen erzielt. Zunächst sind das isolierende Formteil wie auch die elektrisch leitende Beschichtung bei der Herstellung einfach in gezielter Position einbringbar. Durch die Verwendung eines isolierenden, aussenliegenden Massivteiles kann die mechanische Beanspruchbarkeit verbessert werden. Dies ist insbesondere für Elektroden wichtig, die zur Herstellung von Elektrostahl zum Einsatz kommen. Durch das Eintauchen von Schrottteilen in die Schmelze kann es zu erheblichen Bewegungen der Schmelze mit entsprechender mechanischer Belastung kommen. Durch die Aufgliederung der isolierenden aber auch der leitenden Aussenzonen in Segmente ist es im Falle von Störungen bzw. Beschädigungen nicht erforderlich, die gesamte Elektroden auszutauschen, da der Schaden durch die Einbringung des entsprechenden Teilstücks ökonomisch und schnell behebbar ist. Durch die lose Aufsetzung des isolierenden Formteiles, aber auch der leitenden Beschich- 'tung, soweit diese aus Formteilen gebildet ist, kommt es im Falle einer mechanischen oder anderweitigen Zerstörung untenliegender Schutzsegmente zu einem «automatischen» Nachgleiten der obenliegenden Segmente, was gegebenenfalls durch angebrachte Federn zusätzlich gesichert ist. Daher ist die Elektrode auch im Falle einer bereits erfolgten Beschädigung weiterhin arbeitsfähig, da der am meisten gefährdete untenliegende Elektrodenbereich, der der Arbeitszone der Elektrode am nächsten liegt, durch das Nachgleiten intakter Elemente « automatisch geschützt wird. Mechanische Erschütterungen durch einrutschende Schrottteile, Siedeverzüge etc. werden durch die federnde Lagerung der Isolierschicht im axialen Teil der Elektrode wie auch die Innenpolsterung der elektrisch leitenden Beschichtung aus Fasern, Kohlefilzen und Geweben etc. in besonders günstiger Weise abgefangen.

Obwohl das isolierende Formteil bzw. die isolierende Beschichtung, wenn diese aus einer Serie von Einzelsegmenten, Halbschalen oder dergl. besteht, ein gewisses Spiel durch die Art der axialen wie auch die Innenabstützung besitzen kann, ergibt sich beispielsweise aufgrund des Nut-Feder-Systems der Segmente ein vollständiger und umfassender Schutz des empfindlichen Metallbereiches der Elektrode. Kommt es trotzdem zu einer Beschädigung des « Schutzschildes » der Elektrode, kann diese im Regelfall noch bis zum ohnehin notwendigen Einsatz des Verbrauchsteiles weiterarbeiten. Bei der Herausnahme der Elektrode kann dann der entsprechende Ersatz des beschädigten Einzelsegmentes etc. ohne weiteren Aufwand leicht erfolgen.

Die innenliegende elektrisch leitende Beschichtung aus hochtemperaturfestem Material, wie leitender Keramik oder Graphit bzw. den Kohlefilzen etc., vermag der Elektrode schliesslich Notlaufeigenschaften zu verleihen. Kommt es zum Bruch des äusseren Ringes, so ist die innenliegende, elektrisch leitende Beschichtung in der Lage, den Temperaturen eines sich eventuell bildenden Lichtbogens zu widerstehen. Dadurch wird der relativ empfindliche, innenliegende Metallschaft vor der Hitze des ggfs. seitlich ansetzenden Lichtbogens geschützt, so dass es nicht zu einem sofortigen Ausfall der Elektrode kommt. Letzteres ist bei herkömmlichen Elektroden dann zu befürchten, wenn die aussenliegende, isolierende Beschichtung mechanisch oder auf andere Weise zerstört ist und der Lichtbogen direkt auf dem Metallschaft ansetzt, der dann den auftretenden extremen Temperaturen des Lichtbogens nicht gewachsen ist.

Nachstehend werden besonders bevorzugte Elektrodenkonstruktionen der Erfindung in den . Fig. 1 bis 4 gezeigt. Es sind insbesondere Elektroden dargestellt, bei denen der obere Abschnitt aus leitendem Metall einen oberen Teil grösseren Durchmessers und einen unteren Teil geringeren Durchmessers aufweist. Der Teil geringeren Durchmessers ist dann durch das isolierende Formteil und die leitende Beschichtung zumindest teilweise abgedeckt. Diese Anordnung ist im Rahmen der Erfindung besonders bevorzugt, wenngleich die Erfindung weder hierauf noch auf die besonders vorteilhaften Ausführungsformen gemäss nachstehenden Figuren beschränkt ist. In den Figuren sind gleiche Teile mit gleichen Bezugsziffern bezeichnet. Es zeigen :
Figur 1 einen Längsschnitt durch eine erfindungsgemässe Elektrode,
Figur 2 einen Längsschnitt durch eine erfindungsgemässe Elektrode, bei der der durch Isolierungen geschützte Bereich nicht vollständig sowie der anschliessende Verbrauchsteil nicht gezeigt sind.
Figur 3 sowie 4 Querschnitte durch den oberen Abschnitt aus Metall bzw. dessen Teilbereich geringeren Durchmessers.

Bei der Elektrode gemäss Fig. 1 wird das Kühlmedium, im Regelfall Wasser, durch den Vorlaufkanal 2 ein- und durch den Rücklaufkanal 3 zurückgeführt. Dabei tritt das Kühlmedium auch in eine Kammer innerhalb des Schraubnippels 1, der z. B. aus Gusseisen gebildet ist, ein. Der obere Abschnitt 5 aus Metall besteht aus einem oberen Bereich grösseren Durchmessers und einem tieferliegenden Bereich geringeren Durchmessers, der bis in den Schraubnippel 1 eingezogen ist, der die Verbindung zu dem unteren Abschnitt 6 aus verbrauchsfähigem Material, z. B. Graphit, bildet. Das isolierende Formteil 4 ist durch ein Gegenlager 7, z. B. aus hochtemperaturbeständiger, isolierender Keramik, gelagert. Im oberen Bereich ist das isolierende Formteil 4 durch die Oberkante des Bereiches grösseren Durchmessers des Metallschaftes begrenzt. An das isolierende Formteil 4 schliesst sich die elektrisch leitende Zwischenschicht 11 an, die nach innen durch den vorgezogenen, innenliegenden Metallschaft bzw. dessen Abschnitt geringeren Durchmessers 12 begrenzt ist. Bei der in Fig. 1 gezeigten Elektrode sind sowohl das isolierende Formteil 4 als auch die elektrisch leitende Zwischenschicht 11 in Segmente unterteilt, die beim Ausbrechen eines (unteren) Segmentes in Richtung der Elektrodenachse gleitfähig sind.

Neben den Kühlbohrungen 15 können zusätzliche Bohrungen 8 vorgesehen sein, durch die eingeführte Stifte 9 über die Feder 10 für einen guten Sitz des isolierenden Formteils sorgen.

Aus Fig. 2 wie auch Fig. 4 geht die Verwendung von Halbschalen im Verband oder von Ringen, z. B. aus Graphit, der mit einem isolierenden Coating beschichtet ist, sowie von leitendem Filz 13, z. B. aus Kohlefaser, hervor. Zwischen dem vorgezogenen, innenliegenden Metallteil 12 und dem leitenden Filz 13 ist ein elektrisch leitender Schutzring, z. B. aus Keramik, wie Zr0₂, Sn0₂, SiC, etc. oder Graphit, zusätzlich eingezogen. Die Verwendung von leitendem, schwingungsdämpfenden Material, wie Filz, etc., in Kombination mit elektrisch leitenden Massivteilen aus Keramik oder Graphit ist bei der erfindungsgemässen Elektrode besonders bevorzugt.

## Patentansprüche

1. Elektrode für Lichtbogenöfen aus einem oberen Abschnitt (5) aus Metall und einem ersetzbaren unteren Abschnitt (6) aus sich verbrauchendem bzw. langsam sich verbrauchendem Material, die eine im wesentlichen zylindrische Form aufweisen und durch einen Schraubnippel oder dergleichen miteinander verbunden sind, wobei der obere Abschnitt eine Flüssigkeits-Kühleinrichtung mit einem Vorlaufkanal (2) und einem Rücklaufkanal (3) aufweist und der obere Abschnitt (5) zumindest in dessem unteren Bereich von einer hochtemperaturfesten, schützenden Beschichtung umgeben ist, dadurch gekennzeichnet, dass die schützende Beschichtung aus einem Formteil (4) gebildet ist, das den oberen Abschnitt (5) lose umschliesst und entlang dieses oberen Abschnitts (5) axial gleitbar angeordnet ist.

2. Elektrode nach Anspruch 1, dadurch gekennzeichnet, dass das Formteil (4) ein Einzelrohr, eine Serie von Rohrabschnitten, Segmenten oder Halbschalen umfasst, die den unteren Bereich des oberen Abschnitts (5) bis zum Schraubnippel (1) umgeben.

3. Elektrode nach Anspruch 1 oder 2, dadurch gekennzeichnet, dass das Formteil (4) unterhalb eines Einschnitts des Metalls des oberen Abschnitts (5) angeordnet ist und auf einem im Bereich des Schraubnippels (1) angeordneten Gegenlager (7) oder dem Schraubnippel (1) selbst aufsitzt.

4. Elektrode nach Anspruch 3, bei der der Schraubnippel von dem Gegenlager umschlossen ist, dadurch gekennzeichnet, dass das Formteil (4) sowohl auf dem Schraubnippel (1) als auch auf dem Gegenlager (7) aufsitzt.

5. Elektrode nach einem der Ansprüche 1 bis 4, dadurch gekennzeichnet, dass das Formteil (4) durch in Bohrungen (8) des "Metallteils geführte Stifte bzw. Gewindeschrauben (9) vorzugsweise federnd, auf dem Gegenlager (7) gehalten wird.

6. Elektrode nach einem der Ansprüche 1 bis 5, dadurch gekennzeichnet, dass zwischen dem Formteil (4) und dem oberen Abschnitt geringeren Durchmessers (12) eine elektrisch leitende, hochtemperaturbeständige Zwischenschicht (11) eingebracht ist.

7. Elektrode nach Anspruch 6, dadurch gekennzeichnet, dass die elektrisch leitende Zwischenschicht (11) aus einem Einzelrohr, einer Serie von Rohrabschnitten, Segmenten oder Halbschalen oder hochtemperaturfestem Filz (13) bzw. Gewebe oder einer Kombination hiervon besteht.

8. Elektrode nach einem der Ansprüche 1 bis 5, dadurch gekennzeichnet, dass der obere Abschnitt geringeren Durchmessers (12) mit einer mechanisch und thermisch hoch beanspruchbaren Beschichtung, vorzugsweise aus Keramik, überzogen ist.

9. Elektrode nach einem der Ansprüche 1 bis 8, dadurch gekennzeichnet, dass das schützende Formteil (4) aus hochtemperaturfester Keramik oder aus Graphit besteht.

10. Elektrode nach einem der Ansprüche 6 bis 9, dadurch gekennzeichnet, dass die elektrisch leitende Zwischenschicht (11) aus Keramik, Graphit, keramischen oder mineralischen Geweben, Filzen oder einer Kombination hiervon besteht.

11. Elektrode nach einem der Ansprüche 1 bis 10, bei der das Formteil oder die leitende Zwischenschicht aus mehreren Segmenten bestehen, dadurch gekennzeichnet, dass die oberen Segmente auf Halterungen (14) aufgesetzt sind, die vorzugsweise am Metall der inneren Kühlungseinheit angefügt sind.

12. Elektrode nach Anspruch 11, dadurch gekennzeichnet, dass die oberen Segmente durch hochfeuerfeste Spritzmasse gebildet sind, die mit _{'}Haltestücken verankert ist.

## Claims

1. Electrode for arc furnaces having and upper section (5) of metal and a lower, replaceable section (6) of consumable, in particular slowly consumable material both having essentially cylindrical shape and are connected with each other by means of a screw nipple (1) or the like, the upper section comprising a liquid-cooling device having a feed duct (2) and a return duct (3), the upper section, at least at its lower portion, being surrounded by a high temperature resistant, protective sheath, characterized in that the protective sheath is constituted by a molding (4) which loosely surrounds the upper section (5) and which is arranged such that it may axially slide along said upper section (5).

2. Electrode according to claim 1, characterized in that the molding (4) comprises a single tube, a series of tube sections, segments or half shells, covering the lower section of the, upper shaft (5) down to the screw nipple (1).

3. Electrode of claim 1 or 2, characterized in that the molding (4) is located beneath a recess of the metal of the upper section (5) and that it abuts on a support (7) located in the area of the screw nipple (1) or on the screw nipple (1) itself.

4. Electrode according to claim 3, characterized in that the screw nipple (1) is encircled by the support (7), characterized in that the molding (4) abuts on the screw nipple (1) as well as on the support (7).

5. Electrode of any one of claims 1 to 4, characterized in that the molding (4) is held against the support (7) by rods or bolts (9) arranged within bores (8) of the metal section.

6. Electrode of any one of claims 1 to 5, characterized in that an electrically conductive, high temperature resistant intermediate layer (11) is arranged between the molding (4) and the upper section of smaller diameter (12).

7. Electrode according to claim 6, characterized in that the electrically conducting, intermediate layer (11) is comprised of a single tube, a series of tube sections, segments or half shells, or of high temperature resistant felt (13) or tissue or a combination thereof.

8. Electrode of any one of claims 1 to 5, characterized in that the upper section of smaller diameter (12) is covered by a mechanically and thermally highly stressable coating preferably of ceramic.

9. Electrode according to one of claims 1-8, characterized in that the protective molding (4) consists of high temperature resistant ceramic or graphite.

10. Electrode according to one of claims 6-9, characterized in that the electrically conductive intermediate layer (11) consists of ceramic, graphite, ceramic or mineral fabric, felt or a combination thereof.

11. Electrode according to one of claims 1-11, wherein the molding or the conductive intermediate layer (11) consists of several segments, characterized in that the higher segments are supported by fixations (14) which are advantageously fastened on the metal of the inner cooling unit.

12. Electrode according to claim 11, characterized in that the higher segments consist of a sprayed mass which is anchored by the fixations (14).

## Revendications

1. Electrode pour fours à arc, comprenant une région supérieure métallique (5) et une région inférieure remplaçable (6) consistant en un matériau respectivement consommable ou s'usant lentement, ces régions présentant une forme sensiblement cylindrique et étant reliées l'une à l'autre par l'intermédiaire d'un raccord fileté ou organe analogue, la région supérieure comportant un dispositif de refroidissement par liquide muni d'un canal d'arrivée (2) et d'un canal de retour (3), et cette région supérieure (5) étant entourée, au moins dans sa zone inférieure, par un revêtement protecteur résistant à de hautes températures, caractérisée par le fait que le revêtement protecteur est formé par une pièce moulée (4) qui entoure avec jeu la région supérieure (5) et est installée à coulissement axial le long de cette région supérieure (5).

2. Electrode selon la revendication 1, caractérisée par le fait que la pièce moulée (4) consiste en un tube individuel, en une série de tronçons tubulaires, de segments ou de demi-coquilles, qui entourent la zone inférieure de la région supérieure (5) jusqu'au raccord fileté (1).

3. Electrode selon la revendication 1 ou 2, caractérisée par le fait que la pièce moulée (4) se trouve au-dessous d'une entaille ménagée dans le métal de la région supérieure (5), et repose sur une contre-butée (7) située au voisinage du raccord fileté (1), ou bien sur ce raccord fileté (1) proprement dit.

4. Electrode selon la revendication 3, dans laquelle le raccord fileté est entouré par la contre-butée, caractérisée par le fait que la pièce moulée (4) repose aussi bien sur le raccord fileté (1) que sur la contre-butée (7).

5. Electrode selon l'une des revendications 1 à 4, caractérisée par le fait que la pièce moulée (4) est retenue sur la contre-butée (7), de préférence élastiquement, par des broches ou des boulons (9) guidés dans des perçages (8) de la partie métallique.

6. Electrode selon l'une des revendications 1 à 5, caractérisée par le fait qu'une couche intermédiaire (11) électriquement conductrice, résistant à de fortes températures, est interposée entre la pièce moulée (4) et la zone supérieure (12) de plus faible diamètre.

7. Electrode selon la revendication 6, caractérisée par le fait que la couche intermédiaire (11) électriquement conductrice consiste en un tube individuel, en une série de tronçons tubulaires, de segments ou de demi-coquilles, ou en un feutre (13) ou tissu résistant à de hautes températures, ou bien en une combinaison de ces matériaux.

8. Electrode selon l'une des revendications 1 à 5, caractérisée par le fait que la zone supérieure (12) de diamètre plus faible est entourée par un revêtement pouvant supporter de fortes sollicitations mécaniques et thermiques, de préférence en céramique.

9. Electrode selon l'une des revendications 1 à 8, caractérisée par le fait que la pièce moulée protectrice (4) consiste en une céramique résistant à de hautes températures, ou en du graphite.

10. Electrode selon l'une des revendications 6 à 9, caractérisée par le fait que la couche intermédiaire (11) électriquement conductrice consiste en de la céramique, en du graphite, en des tissus ou feutres céramiques ou minéraux, ou bien en une combinaison de ces substances.

11. Electrode selon l'une des revendications 1 à 10, dans laquelle la pièce moulée ou la couche intermédiaire conductrice comprend plusieurs segments, caractérisée par le fait que les segments supérieurs sont placés sur des supports (14) qui sont rapportés, de préférence, sur le métal du groupe interne de refroidissement.

12. Electrode selon la revendication 11, caractérisé par le fait que les segments supérieurs sont formés par une masse injectée hautement réfractaire, qui est ancrée avec des pièces de retenue.
